# EUROPÄISCHE PATENTSCHRIFT

(11) **EP 0 250 770 B1**
(45) Veröffentlichungstag und Bekanntmachung des Hinweises auf die Patenterteilung: **07.01.1993**
(21) Anmeldenummer: 87106354.1
(22) Anmeldetag: 30.04.1987
(51) Int. Cl.: B24B 5/04, D21G 1/02

(54) **Verfahren zum Aussenrundschleifen von Walzen**
Method for grinding rollers externally
Procédé pour meuler extérieurement des cylindres

(30) Priorität: 01.07.1986 DE 3621979
(43) Veröffentlichungstag der Anmeldung: 07.01.1988
(73) Patentinhaber: J.M. Voith GmbH, D-89522 Heidenheim (DE)
(72) Erfinder: Kade, Werner, D-7920 Heidenheim (DE); Bähr, Theodor, D-7920 Heidenheim (DE); Zürn, Georg, D-7920 Heidenheim (DE); Rohde, Günter, D-7923 Zang (DE)

(56) Entgegenhaltungen:
- DE-B- 2 810 507
- DE-C- 2 850 415
- PATENT ABSTRACTS OF JAPAN Vol.10, Nr. 167 (M-488)(2223) 13 Juni 1986 & JP-A-6119552 (KOYO SEIKO K.K.)
- PATENT ABSTRACTS OF JAPAN Vol. 10, Nr. 167 (M-488)(2223), 13 Juni 1986 & JP-A-6119551 (KOYO SEIKO K.K.)

## Beschreibung

Die Erfindung betrifft ein Verfahren zum Außenrundschleifen einer Walze entsprechend dem Oberbegriff des Patentanspruchs 1.

Es ist durch die DE-PS 28 50 415 eine sogenannte "schwimmende" (schwimmend gelagerte) Walze beschrieben. Dabei wird in üblicher Weise ein Walzenmantel auf einem an sich feststehenden Walzenkern drehbar über Kugellager an den beiden Enden des Walzenmantels gelagert. Dabei trägt der Walzenkern mindestens in einer zur Walzenlängsachse parallelen Reihe im wesentlichen parallel zueinander wirkende, hydraulisch beaufschlagbare Preßstempel oder entsprechend der Länge des Walzenmantels einen durchgehenden, hydraulisch beaufschlagbaren Preßstempel. Dabei weisen die Preßstempel an ihrer dem Walzenmantel zugekehrten Oberfläche Drucktaschen auf, in welche ebenfalls hydraulisches Druckmittel einleitbar ist, auf welchem dann gewissermaßen der Walzenmantel schwimmt, was natürlich ein ungenauer Ausdruck ist, da im wesentlichen ja der Walzenmantel durch den in den Preßtaschen herrschenden Druck beaufschlagt ist, um z.B. in einer bestimmten Weise gegen eine Gegenwalze gedrückt zu werden, was insbesondere bei Kalandern zur Anwendung kommt. Andere Einrichtungen kommen für eine solche Einrichtung in Frage, wie z.B. Trockenpressen der Papierindustrie.

Es ist nun ein gewisser Fehler in der Genauigkeit der Lagerung mittels der Wälzlager dadurch gegeben, daß eine absolute Rundlaufgenauigkeit der Wälzlager deswegen nicht erzielbar ist, weil die Wandstärke über den Umfang geringfügig unterschiedlich etwa in der Größenordnung von maximal 50 mµ ist. Dieser Fehler der Lager überträgt sich auch auf den Walzenmantel, da in dem Kalander die Walzen mit einer gewissen Linienkraft gegeneinander gepreßt werden.

Die Aufgabe der Erfindung ist es nun, diesen Lagerfehler auszugleichen, da er nicht zu vermeiden ist. Dies geschieht erfindungsgemäß beim Verfahren zum Außenrundschleifen durch die Merkmale des kennzeichnenden Teils des Patentanspruchs 1.

Das Verfahren beruht also darauf, die Baueinheit aus Walzenmantel und Walzenkern einschließlich der Wälzlager in vollständig zusammengebautem Zustand unter Aufbringung eines gewissen hydraulischen Drucks für die Druckübertragungselemente fertig zu schleifen, d.h. der vorhandene Wanddickenfehler der Lagerringe der Wälzlager wird praktisch beim Schleifvorgang in ausgleichender Weise (d.h. in entgegengesetzter Richtung und Wirkung) auf den Walzenmantel übertragen, wobei in der Angriffslinie der Schleifscheibe das Lagerspiel ausgeschaltet ist, so daß praktisch die Einbauverhältnisse in der fertigen Anlage (Kalander) vorliegen. Hierdurch gibt es in der fertigen Anlage dann keine, jedenfalls keine wesentlichen oder störend bemerkbaren Rundlaufungenauigkeiten. Da durch das Aufbringen des hydraulischen Drucks auf die Druckübertragungselemente eine Durchbiegung des Walzenmantels beim Schleifprozeß eintritt, wird in die Steuerung der Schleifscheibe eine entsprechende, zusätzliche Bombierung, bzw. bei genau zylindrischen Walzenmänteln eine entsprechende Bombierung eingespeichert.

Nachfolgend wird die Erfindung anhand der Figuren in der Zeichnung erläutert, wobei in Figuren 1 und 2 eine schwimmende Walze, und zwar in Figur 1 ein Längsschnitt und in Figur 2 ein Querschnitt, in Figur 3 eine Prinzipanordnung von der aus Walze und Kern bestehenden Baueinheit in der Schleifmaschine und in Figur 4 eine prinzipielle Skizze über die geometrischen Verhältnisse und das Kräfteparallelogramm und in Fig. 5 ein Querschnitt einer anderen Walzenanordnung dargestellt ist.

In Figur 1 erkennt man die Baueinheit 1 aus Walzenmantel 3 und Walzenkern 2, der an seinen Enden Bunde 7 aufweist, welche für die Lagerung sowohl im Betrieb als auch in der Schleifmaschine dienen. Dabei ist der Walzenmantel 3 mittels Wälzlagern 4, die je als Doppelwalzenlager ausgeführt sind, auf dem Walzenkern 2 an beiden Enden gelagert. Hier weist der Walzenkern in einer Reihe Bohrungen bzw. Einsenkungen 5 auf, die als Druckräume für Druckübertragungselemente 8, hier einzelne Preßstempel, dienen. Es sind Dichtungen 9 zwischen dem Kolbenteil der Preßstempel 8 und der Wandung der Einsenkung 5 jeweils vorgesehen. Drucktaschen 13 auf der Oberfläche der Preßstempel erhalten Druckmittel von den Druckräumen 5 her, um im Betrieb und auch hier bei dem Schleifvorgang den Walzenmantel 3 abzustützen; und zwar geschieht dies, wie aus Figur 2 ersichtlich, in der Weise, daß ein gewisser kleiner spitzer Winkel bʹ zwischen einer durch die Längsachse 22 der Walzenanordnung verlaufenden, vertikalen Ebene und der durch die Mittelachsen der Preßstempel (Ebene der hydraulischen Druckkraft) verlaufenden Ebene gegeben ist, der etwa zwischen 3 und 10° beträgt Daraus ergibt sich entsprechend Figur 4 eine resultierende Druckkraft aus dem Eigengewicht des Walzenmantels und der hydraulischen Druckkraft, der das Eigengewicht der Walze mindestens kompensiert und auch ferner eine von der Schleifscheibe 16 weg gerichtete Kraft auf den Walzenmantel 3 ausübt, der den Außenring der Wälzlager so in Richtung auf den Innenring drückt, daß in der Ebene, die durch die Angriffslinie 21 der Schleifscheibe 16 und die Längsachse 22 der Walzenanordnung verläuft, das Lagerspiel im wesentlichen ausgeschaltet und zu Null gemacht wird. Hierdurch überträgt sich beim Schleifvorgang der Gesamtwanddickenfehler aus dem Umfangsfehler der Wanddicke s1 des Innenringes und desjenigen s2 des Außenringes auf die Wanddicke des Walzenmantels, über dessen Umfang gesehen, in der Weise, daß die Gesamtwanddickenänderungen sich an jeder Stelle zu Null kompensieren. Dabei ist in den Zeichnungen nicht dargestellt, daß ein Getriebe vorhanden sein kann, das zum Antrieb des Walzenmantels 3, d.h. zur Rotation desselben auf den Walzenkern 2 dient. Beim Schleifvorgang wird der Druck des hydraulischen Druckmittels nicht sehr hoch gewählt und liegt etwa bei 1,5 bar absolut.

In Figur 3 ist dargestellt, daß die Walzenschleifmaschine 11 Lagervorrichtungen an beiden Enden der zu schleifenden Walze aufweist, die dann in den Lagervorrichtungen mittels mit Lagermetall versehenen Lagerstempeln 12 und 12ʹ gehalten ist.

Je nachdem wie stark die Ebene 21-22 aufgrund einer höhenversetzten Angriffslinie 21 der Schleifscheibe sich zur Horizontalen neigt, ändert sich dann auch in gewissen Grenzen der Winkel bʹ. Die hydraulischen Kräfte werden für den Schleifvorgang dann entsprechend ermittelt.

Die Druckelemente können, in bekannter Weise, durch einen durchgehenden Druckbalken, wie in DE-A 22 30 139 oder DE-A 24 20 324 beschrieben, gebildet sein. Es kann aber auch als Druck erzeugendes hydraulisches (hydrostatisches) Element eine Druckkammer 18 zwischen Walzenmantel und Walzenkern durch Dichtungen 17 und Dichtungswände 16 über die tragende Länge des Walzenmantels abgegrenzt sein (siehe Fig. 5 und DE-A 27 31 365 oder DE-B 27 54 380).

## Patentansprüche

1. Verfahren zum Außenrundschleifen einer Walze, insbesondere für den Einsatz in Papierfabriken, bei der ein Walzenmantel und ein diesen hydraulisch über mindestens ein Druckübertragungselement oder eine zwischen Walzenmantel und Walzenkern abgegrenzten Druckkammer im wesentlichen in einer bevorzugten radialen Richtung über die Walzenlänge abstützender, balkenartiger Walzenkern eine Baueinheit bilden, wobei der Walzenmantel im Bereich seiner axialen Enden auf dem Walzenkern in Wälzlagern gelagert ist, die mit ihrem Außenring an dem Walzenmantel und mit ihrem Innenring auf dem Walzenkern festgelegt sind, dadurch gekennzeichnet, daß beim Schleifvorgang die Baueinheit (1) mittels des Walzenkernes (2) - vorzugsweise über Bunde (7) des Walzenkerns (2) - in den Abstützvorrichtungen (12) der Schleifmaschine (11) gelagert ist, daß der auf die Druckübertragungselemente (8) wirkende Hydraulikdruck derart bemessen und der Walzenkern (2) in einer derartigen Winkellage positioniert ist, daß die Ebene der hydraulischen Druckkraft der Druckübertragungselemente (8) in einem Winkel (b) zur von der Angriffslinie (21) der Schleifscheibe (16) am Walzenmantel (3) und dessen Längsmittelachse (22) bestimmten Ebene derart liegt, daß die Resultierende der Streckenlasten aus dem Eigengewicht des Walzenmantels (3) und der hydraulischen, im wesentlichen dem Walzeneigengewicht entgegenwirkenden Druckkraft der Druckübertragungselemente (8) bzw. der entsprechenden Druckkammer (18) die Lagerspalte aufgrund des Lagerspiels der Wälzlager (4) in der genannten Ebene durch die Angriffslinie (21) der Schleifscheibe (16) im wesentlichen gleich Null macht und den Walzenmantel in dieser relativen Lage sichert.

2. Verfahren nach Anspruch 1, dadurch gekennzeichnet, daß der Winkel (b) so gewählt ist, daß der Winkel (b') zwischen der durch die Längsachse (22) des Walzenmantels (3) verlaufenden, vertikalen Ebene und der durch die Druckkraft der Druckübertragungselemente (8) gegebenen Ebene zwischen 3 und 10° beträgt.

## Claims

1. A method of externally grinding a roll, more particularly a roll for use in paper making plant, to a circular form, in the case of which a roll casing and a beam-like roll core, which bears against the roll casing hydraulically via at least one pressure transmitting element or a pressure chamber defined between the roll casing and the roll core, essentially in a preferred radial direction along the length of the roll, together constitute a subassembly, the roll casing being supported in anti-friction bearings on the core at its axial ends, such anti-friction bearings having outer race rings thereof connected with the roll casing and having inner race rings thereof connected with the roll core, characterized in that during the grinding operation the subassembly (1) is supported rotatably by means of the roll core (2) - preferably by the intermediary of collars (7) of the roll core (2) - in a support devices (12) of the grinding machine (11), that a hydraulic pressure acting on the pressure transmitting element (8) is set at such a level and the roll core (2) is set in such an angular position that the plane of the hydraulic thrust of the pressure transmitting element (8) is at an angle (b) to the plane defined by the line (21) of engagement of the grinding wheel (16) on the roll casing (3) and the longitudinal axis (22) thereof in such a manner that the resultant of the knife edge loads due to the inherent weight of the roll core (3) and the hydraulic thrust of the pressure transmitting elements (8), which essentially counteract the inherent weight of the roll, or, respectively, of the corresponding pressure chamber (18), reduce the bearing gaps, which are due to the bearing play of the anti-friction bearings (4) in the said plane through the line (21) of engagement of the grinding wheel (16), to substantially zero and secure the roll casing in this relative position.

2. The method as claimed in claim 1, characterized in that the angle (b) is so selected that the angle (b') between the vertical plane drawn through the longitudinal axis (22) of the roll casing (3) and the plane defined by the thrust of the pressure transmitting elements (8) is equal to between 3 and 10°.

## Revendications

1. Procédé pour rectifier la périphérie d'un cylindre, notamment pour l'utilisation en papeterie, dans lequel une enveloppe de cylindre et un noyau de cylindre en forme de poutre s'appuyant hydrauliquement sur toute la longueur du cylindre sur cette enveloppe par l'intermédiaire d'au moins un élément de transfert de pression ou d'une chambre de pression délimitée par l'enveloppe de cylindre et le noyau de cylindre essentiellement et préférentiellement en sens radial, constituent une unité de construction, dans laquelle l'enveloppe cylindrique est logée dans la zone de ses extrémités axiales sur le noyau de cylindre dans des roulements à rouleaux qui sont fixés par leur bague externe sur l'enveloppe de cylindre et par leur bague interne sur le noyau de cylindre, procédé caractérisé en ce que lors du processus de rectification, l'unité de construction (1) est montée au moyen du noyau de cylindre (2), de préférence par les bouts d'arbre (7) du noyau de cylindre (2), dans les dispositifs d'appui (12) de la rectifieuse (11), en ce que la pression hydraulique exercée sur les éléments de transmission de pression (8) est ajustée de telle façon et le noyau de cylindre (2) est placé en position angulaire telle que le plan de la force de pression hydraulique des éléments de transmission de pression (8) fait un angle (b) avec le plan défini par la ligne d'attaque (21) du disque de rectification (16) sur l'enveloppe de cylindre (3) et son axe médian longitudinal (22), en ce que la résultante des forces d'allongement dues au poids propre de l'enveloppe de cylindre (3) et de la force de compression hydraulique s'opposant essentiellement au poids propre du cylindre due aux éléments de transmission de pression (8) ou de la chambre de pression correspondante (18), rend nul le jeu du palier en raison du jeu de palier du roulement à rouleaux (4) dans le plan cité passant par la ligne d'attaque (21) du disque de rectification (16) et fixe l'enveloppe de cylindre dans cette position relative.

2. Procédé selon la revendication 1, caractérisée en ce qu'on choisit l'angle (b) de telle sorte que l'angle (b') compris entre le plan vertical passant par l'axe longitudinal (22) de l'enveloppe de cylindre (3) et le plan défini par la force de compression des éléments de transmission de pression (8) soit compris entre 3 et 10°
